# EUROPÄISCHE PATENTSCHRIFT

(11) **EP 0 482 423 B1**
(45) Veröffentlichungstag und Bekanntmachung des Hinweises auf die Patenterteilung: **03.08.1994**
(21) Anmeldenummer: 91117179.1
(22) Anmeldetag: 09.10.1991
(51) Int. Cl.: B22D 41/50

(54) **Tauchgiessrohr zum Einleiten von Stahlschmelze in eine Stranggiesskokille**
Immersion casting pipe for the introduction of molten steel in a continuous casting mould
Tube plongeur de coulée pour l'introduction d'acier liquide dans une lingotière de coulée continue

(30) Priorität: 15.10.1990 DE 4032624
(43) Veröffentlichungstag der Anmeldung: 29.04.1992
(73) Patentinhaber: SMS SCHLOEMANN-SIEMAG AKTIENGESELLSCHAFT, 40237 Düsseldorf (DE)
(72) Erfinder: Streubel, Hans, W-4006 Erkrath (DE); Friedrich, Jürgen, W-4300 Essen 14 (DE); Grothe, Horst, W-4044 Kaarst (DE); Flemming, Günter, Dr., W-4006 Erkrath (DE); Boysen, Erk, W-4030 Ratingen 6 (DE)
(74) Vertreter: Müller, Gerd, Dipl.-Ing.

(56) Entgegenhaltungen:
- EP-A- 0 254 909
- EP-A- 0 336 158
- WO-A-88/06932
- WO-A-88/06932
- WO-A-89/12519
- PATENT ABSTRACTS OF JAPAN vol. 13, no. 118 (M-806)(3466) 23. März 1989 & JP-A-63 295 056 ( NKK CORP ) 1. Dezember 1988

## Beschreibung

Die Erfindung betrifft ein Tauchgießrohr zum Einleiten von Metallschmelze insbesondere flüssigem Stahl in den Eingießbereich einer Stranggießanlage, bestehend aus einem an einem Gießbehälter angeschlossenen Zuflußteil und einem abgeflachten Ausströmteil mit an einem Steg befindlichen Flächen zur Teilung der Zuflußströmung in mindestens zwei Teilströmungen und mit Flächen zur Vereinigung von Teilströmungen vor der Ausströmöffnung.

Bei einem durch die DE-A 37 09 188 bekannten Tauchgießrohr ist an dem zylindrischen Rohrteil ein abgeflachtes Endteil mit schlitzartigen Austrittsöffnungen und ein Bodenstück mit erhabener Innenkontur angeordnet. Das Bodenstück hat in Richtung der Ausströmöffnungen eine größere Ausdehnung als der Abstand der die Ausströmöffnungen nach oben begrenzenden Wandungen.

Dieses bekannte Gießrohr ist trotz aufwendiger Herstellung der hohen Beanspruchung beim Stahlstranggießen nicht mit der erforderlichen Betriebssicherheit und Standzeit gewachsen. Aus den schmalen Ausströmöffnungen tritt die Stahlschmelze gebündelt mit zu hoher kinetischer Energie aus, wodurch es insbesondere in einer schmalen Stahlbandgießkokille zu Auswaschungen an der noch dünnen Strangschale und zur Ausbildung einer Stauwelle vor den Schmalseitenwänden kommt. Darüber hinaus kommt es bei Verwendung des bekannten Gießrohres aufgrund ungleicher Strömungsverteilung innerhalb der Kokille zur Ausbildung einer unregelmäßigen Oberflächenstruktur.

Bei einem anderen durch die WO 89/12519 bekannten Tauchgießrohr laufen die Einzelströmungen in einem spitzen Winkel zusammen, weshalb die Stahlschmelze mit noch zu hoher kinetischer Energie in den Kokillenraum austritt.

Aufgabe der Erfindung ist die Schaffung eines betriebssicheren Tauchgießrohres zum Eingießen von Stahlschmelze in eine Kokille insbesondere zum Gießen von Stahlbändern, wobei aufgrund besserer Strömungsverteilung eine Stauwelle in der Badspiegeloberfläche und eine Auswaschung der sich bildenden Strangschale durch den flüssigen Stahl stark vermindert und ein Gießstrang insbesondere Stahlband mit gleichmäßig fehlerfreier Oberfläche erzielt wird. Darüber hinaus soll beim Angießvorgang das Hochspritzen und Anbacken von Stahlschmelze an den Kokillenwänden vermieden werden.

Die Erfindung basiert auf der Erkenntnis, daß die Ursache für eine ungleiche, instabile Schmelzenverteilung innerhalb der Kokille zu hohe und ungleiche Austrittsgeschwindigkeit über die Austrittsquerschnitte ist.

Dadurch, daß die Austrittsgeschwindigkeit im unteren Teil des Austrittsschlitzes am größten ist, bilden sich unterhalb der Ausströmöffnung je ein starker Wirbel und entsprechende aufwärts gerichtete Ausgleichsströmungen vor der Schmalseitenwand aus, die zu einer Stauwelle auf dem Badspiegel führen.

Erfindungsgemäß wird die gestellte Aufgabe dadurch gelöst, daß der Ausströmteil Flächen zur Umleitung der Teilströmungen bis in zueinander entgegengesetzten Richtungslagen vor der Ausströmöffnung aufweist.

Durch das direkte Aufeinandertreffen der Teilströmungen innerhalb des Tauchgießrohres kommt es zum gegenseitigen Energieausgleich, so daß der flüssige Stahl aus den Ausströmöffnungen mit geringerer Geschwindigkeit austritt. Auf diese Weise werden nachteilige Querströmungen mit oberen Stauwellen und Auswaschungen der Strangschale vermieden und ein Produkt mit fehlerfreier Oberfläche erzielt.

Gemäß einem weiteren Merkmal der Erfindung weist der Ausströmteil im Abstand zum Steg seitliche Leitflächen, Bodenflächen und und der Stegunterseite über der Ausströmöffnung eine Leitfläche auf.

Eine besonders vorteilhafte Ausgestaltung der Erfindung wird darin gesehen, daß die Stegleitfläche im Abstand a = 50 - 150 mm vor einem mit der Ausströmsöffnung versehenen Boden angeordnet ist.

Die Weite w der Ausströmöffnung entspricht mindestens dem zweifachen Abstand a der Stegleitfläche vom Boden.

Besonders günstige Ausströmbedingungen ergeben sich, wenn die Breitwände im Bereich der Ausströmöffnungen um maximal 0,5 · a kürzer sind als im Bereich des Bodens.

Die Breite des Ausströmteiles parallel zu den Breitwänden beträgt zwischen 350 und 550 mm.

In der Zeichnung ist ein Ausführungsbeispiel mit Merkmalen und Vorteilen der Erfindung dargestellt. Es zeigen
- Fig. 1: schematisch eine Dünnbrammengießmaschine mit in den erweiterten Eingießbereich hineinragendem Tauchgießrohr im Längsschnitt,
- Fig. 2: eine Draufsicht zu Fig. 1,
- Fig. 3: einen Längsschnitt durch das Tauchgießrohr parallel zu den Breitwänden,
- Fig. 4: einen Längsschnitt durch das Tauchgießrohr quer zu den Breitwänden,
- Fig. 5: eine Ansicht des Tauchgießrohres gegen die Ausströmöffnung
und
- Fig. 6: einen Querschnitt des Tauchgießrohres gemäß der Linie VI - VI in Fig. 4.

Gemäß Figur 1 befindet sich am Bodenauslaß 1 eines Gießbehälters 2 ein Tauchgießrohr 3, das mit seinem unteren Ende in eine Stahlbandgießkokille 4 bis unter den Gießspiegel 5 ragt. Die Stahlbandgießkokille 4 besteht aus zwei gekühlten Breitseitenwänden 6 und zwei zwischen diesen verstellbar angeordneten Schmalseitenwänden 7. Die Breitseitenwände 6 bilden zur Aufnahme des Tauchgießrohres 3 einen erweiterten Eingießbereich 8, der sich über einen Teil der Kokillenhöhe erstreckt.

Das erfindungsgemäße Tauchgießrohr 3 besteht aus einem Anschlußstutzen 9, einem flachen Ausströmteil 10 und einem Übergangsteil 11. Der Ausströmteil 10 wird von zwei Breitwänden 12, zwei Leitwänden 13 und einem Boden 14 gebildet. In dem Boden befindet sich eine Ausströmöffnung 15. Oberhalb der Ausströmöffnung 15 befindet sich ein die Breitwände 12 verbindender Steg 16.

Der Steg 16 hat an der Oberseite zwei Teilflächen 17, die im Ausführungsbeispiel dachartig zueinander geneigt sind. Durch die Teilflächen 17 oder z.B. eine gewölbte Oberseite wird die von oben zulaufende Strömung 18 in zwei Teilströmungen 19 getrennt.

Die Teilströmungen 19 werden an den Leitwänden 13 und dem Boden 14 zweifach umgelenkt, so daß sie unterhalb der Leitfläche 20 des Steges 16 aufeinandertreffen, wobei erhebliche Strömungsenergie verzehrt wird. Infolgedessen tritt aus der Ausströmöffnung 15 ein Strom flüssigen Stahls geringer Geschwindigkeit aus, so daß eine Stauwelle und Auswaschungen der Strangschale vermieden werden.

Die untere Leitfläche 20 des Steges 16 bestimmt die Höhe der seitlichen Strömungsquerschnitte, d.h. den Abstand a der Leitfläche 20 vom Boden 14. Dieser kann vorteilhaft 50 bis 150 mm betragen.

Die Breitwände 12 sind im Bereich der Ausströmöffnungen 15 kürzer als im Bereich des Bodens 14.

Die Breite b des Ausströmteils 10 kann zwischen 350 - 550 mm betragen.

Die Weite w der Ausströmöffnung 15 soll mindestens das Doppelte des Abstandes a der Leitfläche 20 vom Boden 14 betragen.

Die Erfindung ist nicht auf das dargestellte Ausführungsbeispiel beschränkt.

## Patentansprüche

1. Tauchgießrohr zum Einleiten von Metallschmelze insbesondere flüssigem Stahl in den Eingießbereich einer Stranggießanlage, bestehend aus einem an einem Gießbehälter (2) angeschlossenen Zuflußteil (9, 11) und einem abgeflachten Ausströmteil (10) mit an einem Steg (16) befindlichen Flächen (17) zur Teilung der Zuflußströmung in mindestens zwei Teilströmungen (19) und mit Flächen (13, 14) zur Vereinigung von Teilströmungen vor der Ausströmöffnung (15),
**dadurch** **gekennzeichnet,**
daß der Ausströmteil (10) Flächen (13, 14, 20) zur Umleitung der Teilströmungen (19) bis in zueinander entgegengesetzte Richtungslagen vor der Ausströmöffnung (15) aufweist.

2. Tauchgießrohr nach Anspruch 1,
**dadurch** **gekennzeichnet**,
daß der Ausströmteil (10) im Abstand zum Steg (16) seitliche Leitflächen (13), Bodenflächen (14) und an der Stegunterseite über der Ausströmöffnung (15) eine Leitfläche (20) aufweist.

3. Tauchgießrohr nach den Ansprüchen 1 und 2,
**dadurch** **gekennzeichnet**,
daß die Leitfläche (20) im Abstand (a = 50 - 150 mm) vor einem mit der Ausströmöffnung (15) versehenen Boden (14) angeordnet ist.

4. Tauchgießrohr nach den Ansprüchen 1 bis 3,
**dadurch** **gekennzeichnet**,
daß die Weite w der Ausströmöffnung (15) mindestens dem zweifachen Abstand a der Stegleitfläche (20) vom Boden (14) entspricht.

5. Tauchgießrohr nach den Ansprüchen 1 bis 4,
**dadurch** **gekennzeichnet**,
daß die Breitwände (12) im Bereich der Ausströmöffungen (15) um maximal 0,5 a kürzer sind als im Bereich des Bodens (14).

6. Tauchgießrohr nach einem der Ansprüche 1 bis 5,
**dadurch** **gekennzeichnet**,
daß die Breite b des Ausströmteiles (10) parallel zu den Breitwänden (12) zwischen 350 und 550 mm beträgt.

## Claims

1. Immersion pouring tube for the introduction of molten metal, particularly liquid steel, into the pouring-in region of a continuous casting plant, consisting of an inflow part (9, 11) connected to a casting vessel (2) and a flattened outflow part (10) with surfaces (17), which are disposed at a web (16), for division of the inward flow into at least two partial flows (19) and with surfaces (13, 14) for reuniting the partial flows ahead of the outflow openings (15), characterised thereby that the outflow part (10) has surfaces (13, 14, 20) for diversion of the partial flows (19) until in mutually opposed direction positions in front of the outflow opening (15).

2. Immersion pouring tube according to claim 1, characterised thereby that the outflow part (10) has lateral guide surfaces (13) and base surfaces (14) at a spacing from the web (16) and a guide surface (20) at the underside of the web and over the outflow opening (15).

3. Immersion pouring tube according to claims 1 and 2, characterised thereby that the guide surface (20) is arranged at a spacing (a = 50 to 150 millimetres) in front of a base (14) provided with the outflow opening (15).

4. Immersion pouring tube according to claims 1 to 3, characterised thereby that the width w of the outflow opening (15) corresponds to at least twice the spacing a of the web guide surface (20) from the base (14).

5. Immersion pouring tube according to claims 1 to 4, characterised thereby that the wide walls (12) are shorter in the region of the outflow openings (15) by a maximum of 0.5 a than in the region of the base (14).

6. Immersion pouring tube according to one of claims 1 to 5, characterised thereby that the width b of the outflow part (10) parallel to the wide walls (12) amounts to between 350 and 550 millimetres.

## Revendications

1. Busette de coulée immergée pour l'introduction d'un bain métallique fondu, notamment d'acier liquide, dans la zone de coulée d'une installation de coulée continue, constituée par une partie d'alimentation (9,11) raccordée à un panier de coulée (2) et par une partie d'évacuation aplatie (10) munie de surfaces (17) agencées sur une nervure (16) pour la division du courant d'alimentation en au moins deux courants partiels (19) et de surfaces (13,14) pour la réunion des courants partiels en aval de l'ouverture d'évacuation (15),
caractérisée en ce que la partie d'évacuation (10) comporte des surfaces (13,14,20) pour la déviation des courants partiels (19) selon des directions opposées en aval de l'ouverture d'évacuation (15).

2. Busette de coulée immergée selon la revendication 1 caractérisée en ce que la partie d'évacuation (10) présente des surfaces de guidage latérales (13) agencées à distance de la nervure (16), des surfaces de fond (14) et une surface de guidage (20) à la face inférieure de la nervure, au-dessus de l'ouverture d'évacuation (15).

3. Busette de coulée immergée selon les revendications 1 et 2 caractérisée en ce que la surface de guidage (20) est agencée à distance (a=50-150mm) d'un fond (14) muni de l'ouverture d'évacuation (15).

4. Busette de coulée immergée selon les revendications 1 à 3 caractérisée en ce que la largeur W de l'ouverture d'évacuation (15) correspond au moins au double de la distance a entre la surface de guidage de la nervure (20) et le fond (14).

5. Busette de coulée immergée selon les revendications 1 à 4 caractérisée en ce que les parois larges (12) sont de tout au plus 0,5a plus courte dans la zone des ouvertures d'évacuation (15) que dans la zone du fond (14).

6. Busette de coulée immergée selon les revendications 1 à 5 caractérisée en ce que la largeur b de la partie d'évacuation (10) parallèlement aux parois larges (12) est comprise entre 350 et 550 mm.
